# EUROPÄISCHE PATENTSCHRIFT

(11) **EP 0 670 405 B1**
(45) Veröffentlichungstag und Bekanntmachung des Hinweises auf die Patenterteilung: **27.11.1996**
(21) Anmeldenummer: 94102459.8
(22) Anmeldetag: 18.02.1994
(51) Int. Cl.: E05D 15/58, A47F 3/12

(54) **Türaufhängevorrichtung für eine Vitrine zur Zurschaustellung von Gegenständen**
Door suspension arrangement of a show cabinet for display of articles
Dispositif de suspension de porte de vitrine pour la présentation d'articles

(43) Veröffentlichungstag der Anmeldung: 06.09.1995
(73) Patentinhaber: Glasbau Hahn GmbH & Co. KG, D-60314 Frankfurt (DE)
(72) Erfinder: Dumitru, Florea, D-61130 Nidderau (DE)
(74) Vertreter: Reichel, Wolfgang, Dipl.-Ing.

(56) Entgegenhaltungen:
- DE-A- 3 533 988
- DE-A- 3 602 539
- US-A- 5 040 857

## Beschreibung

Die Erfindung betrifft eine Vitrine zur Zurschaustellung von Gegenständen mit mehreren aus durchsichtigem Material bestehenden Seitenflächen, einem als Sockel ausgebildeten Unterteil und einem die Oberseite abschließenden Oberteil, wobei mindestens ein Seitenteil als schwenkbare Tür ausgebildet ist, welche durch entsprechende Scharniere mit der Vitrine verbunden ist und im geschlossenen Zustand der Tür die Stirnflächen zweier gegenüberliegender Seitenflächen an die Innenseite der Tür in deren Randbereich stoßen, wobei die gegenüberliegenden Außenkanten der Tür jeweils mit den Außenseiten der beiden Seitenflächen bündig abschließen.

Eine derartige Vitrine ist bereits bekannt. So wird in der DE-PS 36 02 539 eine Vitrine beschrieben, bei welcher das aus Scheiben gebildete rechteckige Vitrinengehäuse eine Rückwand, zwei Seitenflächen und eine schwenkbare Flügeltür aufweist, wobei die Flügeltür durch in geeignet vorgesehenen unsichtbaren Bereichen der Scheiben angebrachte Scharniere drehbar gelagert ist.

Besteht nun die Forderung, daß die Tür im geschlossenen Zustand auf den entsprechenden Stirnkanten der beiden Seitenflächen aufliegt, wobei Außenkanten der Tür mit der Außenseite der Seitenflächen abschließen, dann müssen die Scharniere besonders ausgebildet werden, damit die Tür geöffnet werden kann und dabei nicht diese gegen die Stirnkante der Seitenfläche auf der Seite der Scharniere drückt.

Die Aufgabe der Erfindung besteht deshalb darin, eine entsprechende Befestigung für die Tür einer derartigen Vitrine anzugeben.

Diese Aufgabe wird dadurch gelöst, daß an der Innenseite der Tür im Bereich des Oberteils und des Unterteils jeweils ein Scharnier bestehend aus einem Türscharnierteil angebracht ist, welches durch einen Bolzen mit einem dazugehörigen Gehäusescharnierteil drehbar verbunden ist, daß das Gehäusescharnierteil das Ende einer Stange bildet, die in einem, an einem unteren, im Unterteil angebrachten unteren Blechrahmen bzw. im Oberteil angebrachten oberen Blechrahmen befestigten Lagerkörper senkrecht zur Schließebene der Tür axial verschiebbar gelagert ist, und daß ein waagerechtes federartiges Mittel einerserseits mit dem unteren Blechrahmen im Bereich des unteren Scharniers und andererseits mit der Tür drehbar derart befestigt ist, daß bereits im geschlossenen Zustand der Tür ein aus dem Innern der Vitrine gegen das Unterteil der Tür gerichteter vorgegebener Druck ausgeübt wird.

Durch die beiden mit der in den Lagerkörpern axial verschiebbaren Stange verbundenen Gehäusescharnierteile läßt sich die Tür zunächst nach vorne ziehen und sobald der notwendige Abstand zu der Stirnkante der betreffenden Seitenflächen erreicht ist, auch nach vorne schwenken. Auf Grund des hohen Gewichts der Tür würde jedoch auf das untere Scharnier im geöffneten Zustand der Tür ein großer Druck ausgeübt, sodaß die Stange des unteren Scharniers wieder in den Lagerkörper hineingedrückt würde. Diesem Druck wirkt das entsprechend dem Gewicht der Tür eingestellte federartige Mittel, beispielsweise eine Gasdruckfeder entgegen.

Aus der De-PS 35 33 988 ist bereits ein Gehäuse mit einem Gehäusedeckel bekannt, bei welchem zwischen einem Gehäusescharnierteil und einem Scharniermittelteil ein Auszugsteil angeordnet ist, wobei das Auszugsteil mit dem Gehäusescharnierteil in einem Winkel zur Schließebene linear verschiebbar verbunden ist. Dabei ist das Scharniermittelteil am Deckelscharnierteil sowie am Auszugsteil schwenkbar angelenkt. Ein derart ausgestaltetes Gehäuse ermöglicht einen vollständigen Verschluß des Gehäuseraums durch einen Deckel, bei welchem die Außenseiten des Gehäusedeckels mit den Außenseiten der Gehäuseseiten bündig abschließen und der Gehäusedeckel im verschlossenen Zustand auf den Stirnseiten der Gehäuseseiten aufliegt.

In der US-PS 5,040,857 wird ein Türscharnier für einen Kühlschrank beschrieben, bei welchem die Tür in der letzten Phase des Schließens parallel an den Türrahmen heran geführt wird. Das obere und das untere Scharnier ist dabei jeweils an einer Zahnstange befestigt, welche senkrecht zur Tür verschiebbar ist. Beide Zahnstangen sind durch eine gemeinsame senkrechte Achse mechanisch miteinander verbunden, auf der im Bereich der oberen und der unteren Zahnstange jeweils ein mit der jeweiligen Zahnstange im Eingriff stehendes Zahnrad befestigt ist. Auf diese Weise wird eine parallele Führung der Tür erreicht.

Vorteilhafte Weiterbildungen der Erfindung ergeben sich aus den Unteransprüchen.

Die Erfindung wird anhand eines Ausführungsbeispiels näher erläutert, welches in der Zeichnung dargestellt ist.

Es zeigt:
- Fig. 1: die perspektivische Ansicht einer Vitrine,
- Fig. 2: einen waagerechten Schnitt durch die Vitrine in Höhe der Oberkante des Unterteils,
- Fig. 3: einen senkrechten Schnitt durch die Vitrine parallel zu einer Seitenfläche,
- Fig. 4: eine Vergrößerung eines Ausschnittes aus Fig. 2 und
- Fig. 5: eine Vergrößerung eines weiteren Ausschnittes aus Fig. 2

Die Vitrine gemäß Fig. 1 weist eine linke Seitenfläche 3 und eine rechte Seitenfläche 4 auf, die sich parallel gegenüberstehen. Zwischen beiden befindet sich auf der dem Beschauer abgewandten Seite eine hintere Seitenfläche 5 und auf der dem Beschauer zugewandten Seite parallel dazu eine schwenkbare Tür 2. Bei dem Ausführungsbeispiel wird davon ausgegangen, daß die Vitrine aus einem Gehäuse aus Glas mit rechteckigem Grundriß besteht. Die Erfindung ist jedoch auch auf Gehäuse aus anderem durchsichtigem Material und mit fünf- und mehreckigem Grundriß anwendbar. Als Sockel besitzt die Vitrine 1 ein Unterteil 6 und als oberen Abschluß ein Oberteil 7. Im Bereich des Unterteils 6 und des Oberteils 7 ist die Tür 2 jeweils mit einem mittig angebrachten Schloß 8 versehen.

An der Innenseite der Tür 2 im Bereich des Unterteils 6 und des Oberteils 7 ist jeweils eine Blechplatte 41 beispielsweise durch Ankleben angebracht (siehe Fig 2 bis 5). Diese trägt sämtliche Einrichtungen die mit dem Schwenkmechanismus und dem Schloß 8 in Verbindung stehen und die Tür 2 selbst betreffen. Diese können beispielsweise durch Anschrauben, Anschweißen, usw., mit der Blechplatte 41 verbunden sein.

Im Innern des Unterteils 6 ist ein unterer Blechrahmen 12 und im Innern des Oberteils 7 ist ein oberer Blechrahmen 36 angebracht. Beide Blechrahmen reichen beispielsweise von der linken Seitenfläche 3 bis zur rechten Seitenfläche 4 und eventuell auch bis zur hinteren Seitenfläche 5, wobei beide Seitenflächen 3 und 4 und auch die hintere Seitenfläche 5 mit den beiden Blechrahmen 12 und 36 beispielsweise durch Ankleben verbunden sein können. Zwischen dem unteren Blechrahmen 12 bzw. dem oberen Blechrahmen 36 und der Tür 2 befindet sich ein Raum 40, in welchem sämtliche, die an den beiden Blechplatten 41 und die an den beiden Blechrahmen angebrachten Einrichtungen untergebracht sind.

Im geschlossenen Zustand liegt die Tür 2 in ihrem Randbereich an den Stirnseiten der beiden Seitenflächen 3 und 4 an, wobei die betreffenden beiden Außenkanten 43 bzw. 44 der Tür 2 mit der Außenseite der jeweiligen Seitenfläche 3 bzw. 4 fluchten. Die Tür 2 und die Seitenflächen 3, 4 und 5 können jeweils von der Unterkante des Unterteils 6 bis zur Oberkante des Oberteils 7 reichen. In diesem Fall kann im Bereich des Unterteils 6 und des Oberteils 7 jeweils auf der Innenseite der Seitenflächen 3, 4 und 5 und der Tür 2 eine Folie 13 angebracht sein, durch welche die beiden Blechrahmen 12 und 36 und auch der Raum 40 verdeckt werden.

Im folgenden wird auf den Aufbau der beiden Scharniere eingegangen, wobei sich jeweils ein Scharnier im Unterteil 6 und im Oberteil 7 befindet. Es wird davon ausgegangen, daß sich beide Scharniere an der Tür 2 auf der der linken Seitenfläche 3 zugewandten Seite befinden. Es ist ebenso denkbar diese auch auf der der rechten Seitenwand 4 zugwandten Seite der Tür 2 anzubringen. Ebenso kann die Vitrine 1 auch mehr als eine Tür 2 aufweisen. Da beide Scharniere den gleichen Aufbau besitzen, wird nur ein Scharnier beschrieben. Das Türscharnierteil 10, welches starr an der Blechplatte 41 befestigt ist, ist mit dem Gehäusescharnierteil 9 durch den Bolzen 11 drehbar verbunden, dessen Achse senkrecht verläuft. Das Gehäusescharnierteil 9 ist am Ende einer waagerecht in Richtung auf die Schließebene der Tür 2 verschiebbaren Stange 15 angebracht, welche in einem, an einem unteren 12 bzw. oberen Blechrahmen 36 fest angebrachten Lagerkörper 14 geführt ist. Der Lagerkörper 14 ist auf seiner der Tür abgewandten Seite offen, sodaß die Stange 15 herausragt. Die Stange 15 besitzt an diesem Ende einen Anschlag 16, welcher den Weg der Stange 15 im Lagerkörper 14 auf eine bestimmte Länge begrenzt.

Ebenfalls am Blechrahmen 41 der Tür 2 ist ein Lagerwinkel 22 fest angebracht und zwar zwischen dem Türscharnierteil 10 und der dem Scharnier zugewandten linken Seitenfläche 3. An dem Lagerwinkel 22 ist eine waagerechte Lenklasche 19 mit einer Bohrung 45 drehbar befestigt, welche an ihrem anderen Ende mit einem Langloch 20 versehen ist. In dieses Langloch 20 ragt ein, an einem, mit dem unteren 12 bzw. oberen Blechrahmen 36 verbundenen Befestigungswinkel 38 fest angebrachter senkrechter Stift 21. Der Lenklasche 19 kann aus einem Stück Flachstahl gefertigt sein. Der Abstand zwischen dem, der Bohrung 45 abgewandten Ende des Langlochs 20 und der Bohrung 45 der Lenklasche 19 ist derart gewählt, daß beim Öffnen der Tür 2 diese sich zunächst von den Stirnkanten der Seitenfläche 3 und 4 parallel wegbewegt, indem die Stange 15 aus dem Lagerkörper 14 bis zum Anschlag 16 herausgezogen wird und der Stift 21 in dem Langloch 20 an das der Bohrung 45 abgewandte Ende sich bewegt, so daß die Tür 2 anschließend aufgeschwenkt werden kann, da nun genügend Raum für das Aufschwenken der Tür 2 für den Teil derselben vorhanden ist, welcher sich zwischen dem Scharnier und der Außenkante 43 befindet. Dieser Teil wird beim Aufschwenken der Tür 2 in den Innenraum der Vitrine 1 hineingedreht. Bei der Schwenkbewegung der Tür 2 bleibt der Stift 21 weiterhin an dem, der Bohrung 45 abgewandten Ende des Langlochs 20 der Lenklasche 19, wobei die Bohrung 45 eine kreisförmige Bewegung beschreibt. Im Zustand der weitesten Öffnung der Tür 2 befindet sich diese parallel zur Seitenfläche 3, wobei die Lenklasche 19 nahezu die gleiche Lage einnimmt. Die Schwenkbewegung der Tür 2 beim Schließvorgang wird ebenfalls durch die Lenklasche 19 geführt. Die Länge des Langlochs 20 der Lenklasche 19 ist so zu bemessen, daß sich die Tür 2 an die Stirnkanten der beiden Seitenflächen 3 und 4 anlegen kann, d.h. daß diese Parallelbewegung in der letzten Schließphase der Tür 2 durch den Stift 21 und die Lenklasche 19 nicht behindert wird. Dabei bewegt sich der Stift 21 im Langloch 20 an das der Bohrung 45 zugewandte Ende desselben. Im geschlossenen Zustand der Tür 2 liegt die Lenklasche 19 etwa parallel zur Tür 2, wie dies in Fig. 5 gezeigt ist. Sowohl im Unterteil 6 als auch im Oberteil 7 der Vitrine 1 ist zu jedem Scharnier ein Lagerwinkel 22, ein Stift 21 und eine Lenklasche 19 vorgesehen, wobei der Stift 21 auch an einem separaten, mit dem unteren 12 bzw. oberen Blechrahmen fest verbundenen Befestigungswinkel angebracht sein kann.

An dem, am unteren Blechrahmen 12 angebrachten Befestigungswinkel 38 ist eine Gasdruckfeder 17 und zwar auf der Unterseite des Befestigungswinkels 38 drehbar befestigt, wobei der Drehpunkt mit der Achse der in dem Lagerkörper 14 verschiebbar geführten Stange 15 fluchtet. Der Drehpunkt befindet sich außerdem zwischen dem Bolzen 11 des Scharniers 9, 10 und dem unteren Blechrahmen 12. Der Befestigungswinkel 38 ist oberhalb des Scharniers 9, 10 angebracht, er kann jedoch auch unterhalb desselben angebracht werden. Es ist auch denkbar, die Gasdruckfeder 17 an einem besonderen Befestigungswinkel anzubringen. Die waagerecht angebrachte Gasdruckfeder 17 ist mit ihrem anderen Ende mit einem Lager 18 drehbar verbunden, welches an der Tür 2 und zwar an der Blechplatte 41 zwischen dem Scharnier 9, 10 und dem Schloß 8 angebracht ist. Der Abstand des Drehpunktes der Gasdruckfeder 17 im Lager 18 zur Innenseite der Tür ist derart zu wählen, daß die Gasdruckfeder 17 bereits im geschlossenen Zustand der Tür 2 einen Druck gegen die Innenseite derselben ausübt. Die in ihrer Kraft einstellbare Gasdruckfeder 17 ist dem Gewicht der Tür 2 angepaßt und zwar derart, daß beim parallelen Herausziehen der Tür infolge der axialen Bewegung der Stangen 15 der beiden Gehäusescharnierteile 9 durch das Gewicht der Tür 2 im unteren Bereich der Tür 2 kein nach dem Innenraum der Vitrine 1 gerichteter Druck entstehen kann, der ein Hineindrücken der Stange 15 in den am unteren Blechrahmen 12 angebrachten Lagerkörper 14 zur Folge hätte.

Zumindest an den Berührungsstellen der Stirnseiten der Seitenflächen 3 und 4 mit der Innenseite im Randbereich der Tür 2 und an den Stirnseiten der Seitenflächen 3 und 4 selbst sind jeweils durchlaufende Bänder 27 angebracht und zwar derart, daß diese im verschlossenen Zustand der Tür 2 fluchtend aufeinanderliegen. Ebenso können die Bänder 27 auch an den sämtlichen vier Randbereichen der Tür 2 angebracht sein, sodaß die Tür 2 staubdicht geschlossen gehalten werden kann. Die Gegenstücke der Bänder 27 sind dann an entsprechenden nicht gezeigten Leisten anzubringen, welche an dem unteren 12 und an dem oberen Blechrahmen 36 zu befestigen sind. Die Breite der Bänder ist dabei so zu wählen, daß diese nicht größer ist als die Dicke der Seitenflächen 3 und 4, wenn der optische Eindruck nicht stören soll und die Haltekraft der Bänder 27 ausreichend ist. Andernfalls ist die Stirnfläche der Seitenflächen 3 und 4 zur Auflage eines breiteren Bandes 27 entsprechend zu verbreitern. Durch die besondere Ausbildung der Bänder 27 entsteht durch das Zusammenpressen derselben zwischen diesen eine lösbare Verbindung.

Das Band 27 besteht aus zwei Teilen und zwar der eine Teil aus einem filzartigen Kunststoff-Vlies, in welchen sich die unzähligen feinen Haken des anderen Teiles durch das Zusammenpressen einkrallen. Die feste Verbindung zwischen beiden Bändern 27 bzw. zwischen den beiden Vitrinenteilen, mit denen sie fest verbunden sind, läßt sich durch das Auseinanderreißen der beiden Bänder bzw. Teile auch wieder lösen. Dieser Vorgang läßt sich unter Berücksichtigung gewisser Abnutzungserscheinungen beliebig oft wiederholen. Derartige Bänder sind auch unter dem Namen "Klettverschluß" bekannt.

Das mittig jeweils im Bereich des Unterteils 6 und des Oberteils 7 an der Tür 2 bzw. an der Blechplatte 41 angebrachte Schloß 8 betätigt zwei waagerechte Schubstangen 23 und zwar derart, daß diese beim Verschließvorgang auseinanderstrebend und beim Öffnungsvorgang aufeinanderzu bewegt werden. Die Schubstangen 23 werden durch Lagerungen 24 geführt, die an der Blechplatte 41 angebracht sind. Im geschlossenen Zustand der Tür 2 und im verschlossenen Zustand des Schlosses 8 ragen die Enden der beiden Schubstangen 23 in Bohrungen 26 jeweils eines am unteren 12 bzw. oberen Blechrahmen 36 im Bereich der beiden Seitenflächen 3 bzw. 4 durch Schrauben 34 befestigten Winkels 25.

Die Schubstange 23 ist auf der dem Scharnier 9, 10 abgewandten Seite und zwar in der Nähe des Winkels 25 mit einem senkrecht nach oben oder nach unten gerichteten fest angebrachten Stift 32 versehen, welcher im verschlossenen Zustand der Tür 2 in eine Aufnahmeöffung 31 eines Hebels 28 eingreift. Der Hebel 28 ist an einem, mit dem unteren 12 bzw. oberen Blechrahmen 36 festverbundenen Lagerbock 33 durch einen Bolzen 39 drehbar gelagert angebracht. Auf der der Aufnahmeöffnung 31 abgewandten Seite des Hebels 28 ist dieser mit einer Wölbung 29 versehen, welche an einer, am unteren 12 bzw. oberen Blechrahmen 36 angebrachten Gummiplatte 30 anliegt. Die Bohrung für den Bolzen 39 befindet sich zwischen der Aufnahmeöffnung 31 und der Wölbung 29. Die Aufnahmeöffnung 31 ist derart gestaltet, daß im geschlossenen Zustand der Tür 2 bei Verschieben der Schubstange 23 in Richtung zum Schloß 8 d.h. beim Aufschließen desselben durch das Eingreifen des Stiftes 32 in die Aufnahmeöffnung 31 der Hebel 28 gegen die Gummiplatte 30 gedrückt wird und auf diese Weise ein Druck gegen die Tür 2 aus dem Innenraum der Vitrine 1 erzeugt wird, durch welchen die Haftungswirkung der Bänder 27 durch Auseinanderreißen derselben aufgehoben wird. Die Tür 2 muß dabei nur soweit durch den Hebel 28 bewegt werden, bis sich mindestens die Bänder 27 von der Stirnseite der rechten Seitenfläche 4 und der Tür 2 im Bereich der Außenkante 44 voneinander gelöst haben.

Wird die Schubstange 23 in Richtung des Winkels 25 im Rahmen des Schließvorgangs des Schlossen 8 bewegt, so gleitet der Stift 32 zunächst an der Außenseite des Hebels 28 entlang, wobei dieser mit seiner Wölbung 29 gegen die Gummiplatte 30 gedrückt wird und einen Druck gegen den Stift 32 ausübt, und kommt dann in der Endlage der Schubstange 23 wieder in die Aufnahmeöffnung 31, wobei dann der Hebel 28 wieder seine, durch die an der Gummiplatte 30 anliegende Wölbung 29 bestimmte Ruhelage wieder einnimmt. Der Drehpunkt des Hebels 28, der aus einem Stück Flachstahl gefertigt sein kann, liegt zwischen der Aufnahmeöffung 31 und der Wölbung 29.

Der obere Blechrahmen 36, welcher die Vitrine 1 nach oben abschließt, kann beispielsweise eine nicht gezeigte Beleuchtungseinrichtung aufnehmen, wobei eine von unten mittels Rändelschrauben 36 befestigbare Glasplatte 37 den Vitrineninnenraum nach oben abschließen kann. Der Vitrineninnenraum kann unten durch einen, auf dem unteren Blechrahmen 12 aufliegenden und mit diesem befestigten Boden 42 beispielsweise in Form einer Holzplatte begrenzt werden.

## Patentansprüche

1. Vitrine (1) zur Zurschaustellung von Gegenständen mit mehreren, aus durchsichtigem Material bestehenden Seitenflächen (2-5), einem als Sockel ausgebildeten Unterteil (6) und einem die Oberseite bildenden Oberteil(7), wobei mindestens ein Seitenteil als schwenkbare Tür (2) ausgebildet ist, welche durch entsprechende Scharniere mit der Vitrine (1) verbunden ist, daß die Stirnflächen zweier gegenüberliegender Seitenflächen (3,4) an die Innenseite der Tür (2) in deren Randbereich stoßen, wobei die gegenüberliegenden Außenkanten (43, 44) der Tür (2) jeweils mit den Außenseiten der beiden Seitenflächen (3,4) bündig abschließen
dadurch gekennzeichnet,
daß an der Innenseite der Tür (2) im Bereich des Oberteils (7) und des Unterteils (6) jeweils ein Scharnier bestehend aus einem Türscharnierteil (10) angebracht ist, welches durch einen Bolzen (11) mit einem dazugehörigen Gehäusescharnierteil (9) drehbar verbunden ist, daß das Gehäusescharnierteil (9) das eine Ende einer Stange (15) bildet, die in einem, an einem unteren, im Unterteil (6) angebrachten unteren Blechrahmen (12) bzw. an einem oberen, im Oberteil (7) angebrachten oberen Blechrahmen (36) befestigten Lagerkörper (14) senkrecht zur Schließebene der Tür (2) axial verschiebbar gelagert ist, und daß ein waagerechtes federartiges Mittel (17) einerseits mit dem unteren Blechrahmen (12) im Bereich des unteren Scharniers und andererseits mit der Tür (2) derart befestigt ist, daß bereits im geschlossenenen Zustand der Tür (2) ein aus dem Innern der Vitrine gegen das Unterteil der Tür (2) gerichteter vorgegebener Druck ausgeübt wird.

2. Vitrine nach Anspruch 1,
dadurch gekennzeichnet,
daß das federartige Mittel als Gasdruckfeder (17) ausgebildet ist, welche an einem Befestigungswinkel (38) drehbar angebracht ist, welcher mit dem unteren Blechrahmen (12) fest verbunden ist, wobei sich der Befestigungspunkt der Gasdruckfeder (17) fluchtend mit der Achse der Stange (15) zwischen dem Drehpunkt des Scharniers (9,10) und dem unteren Blechrahmen (12) befindet, und die andere Seite der waagerechten Gasdruckfeder (17) drehbar mit einem Lager (18) verbunden ist, welches an der Tür (2) zwischen dem Scharnier und der Mitte der Tür (2) angebracht ist.

3. Vitrine nach einem der Ansprüche 1 oder 2,
dadurch gekennzeichnet,
daß ein, an einem, an der Tür (2) befestigten Lagerwinkel (22) drehbar gelagerter Lenkhebel (19) ein Langloch (20) aufweist, in welches ein Stift (21) eingreift, welcher an einem, mit dem unteren Blechrahmen (12) verbundenen Befestigungswinkel (38) senkrecht und fest angebracht ist, wobei sich der Lagerwinkel (22) zwischen den Türscharnierteil (10) und der Außenkante (43) der Tür (2) und der Stift (21) sich oberhalb oder unterhalb der Scharnierteile (9,10) fluchtend mit der Achse der Stange (15) befindet.

4. Vitrine nach einem der Ansprüche 1 bis 3,
dadurch gekennzeichnet,
daß an den Stirnflächen der beiden Seitenflächen (3,4) und die Tür (2) an denjenigen Stellen, an denen die Stirnflächen der beiden Seitenflächen (3,4) an der Tür (2) anliegen, jeweils ein durchlaufendes Band (27) angebracht ist, wobei beide Bänder (27) im geschlossenen Zustand der Tür (2) fluchtend aufeinanderliegen und daß durch die besondere Ausbildung der beiden Bänder (27) diese im aufeinandergepreßten Zustand verrastend miteinander lösbar verbunden sind.

5. Vitrine nach einem der Ansprüche 1 bis 4,
dadurch gekennzeichnet,
daß an der Tür (2) im Bereich des Unterteils (6) und des Oberteils (7) jeweils ein, nach beiden Seiten je eine Schubstange (23) betätigendes Schloß (8) angebracht ist, wobei beide Schubstangen (23) jeweils eine an der Tür (2) befestigte Lagerung (24) aufweisen und im verschlossenen Zustand der Tür (2) und im Verschließzustand des Schlosses (8) jeweils durch eine Bohrung (26) eines am unteren (12) bzw oberen (36) Blechrahmen fest angebrachten Winkel (25) ragen.

6. Vitrine nach einem der Ansprüche 1 bis 5,
dadurch gekennzeichnet,
daß an dem unteren (12) und an dem oberen Blechrahmen (36) auf der den Scharnieren (9,10) abgewandten Seite jeweils ein Lagerbock (33) angebracht ist, an welchem ein Hebel (28) durch einen Bolzen (39) drehbar gelagert ist, daß auf der einen Seite des Bolzens (39) der Hebel (28) mit einer Wölbung (29) versehen ist, welche an einer, an dem jeweiligen Blechrahmen (12,36) angebrachten Gummiplatte (30) anliegt, daß auf der anderen Seite des Bolzens (39) der Hebel (28) eine Aufnahmeöffnung (31) aufweist, in welche ein an der Schubstange (23) fest angebrachter Stift (32) derart eingreift, daß durch die Bewegung der Schubstange (23) aus der Bohrung (26) des Winkels (25) der Hebel (28) gegen die Gummiplatte (30) gedrückt wird.

7. Vitrine nach einem der Ansprüche 1 bis 6,
dadurch gekennzeichnet,
daß im Unterteil (6) zwischen dem unteren Blechrahmen (12) und im Oberteil (7) zwischen dem oberen (36) Blechrahmen jeweils auf der der Tür (2) zugewandten Seite ein Raum (40) zur Aufnahme der Scharnierteile (9,10), der Winkel (25), der Gasdruckfeder (17), usw., vorgesehen ist.

8. Vitrine nach einem der Ansprüche 1 bis 7,
dadurch gekennzeichnet,
daß das Schloß (8), die Lagerungen (26) der Schubstangen (23), die Lagerwinkel (22), usw., auf einer gemeinsamen Blechplatte (41) befestigt sind, welche an der Innenseite der Tür (2) im Bereich des Unterteils (6) bzw. des Oberteils (7) befestigt ist.

9. Vitrine nach einem der Ansprüche 1 bis 8,
dadurch gekennzeichnet,
daß im Bereich des Unterteils und des Oberteils (7) die Tür (2) und sämtliche Seitenflächen (3, 4, 5) auf der Innenseite mit einer undurchsichtigen Folie (13) versehen sind.

## Claims

1. A cabinet (1) for displaying objects, with a plurality of sides (2-5) consisting of transparent material, an underpart (6) in the form of a pedestal and an upper part (7) forming the top side, wherein at least one side part is in the form of a hinged door (2), which is attached to the cabinet (1) by corresponding hinges, so that the end surfaces of two opposed sides (3, 4) abut the inside of the door (2) at the marginal region thereof, wherein the opposite outer edges (43, 44) of the door (2) terminate flush with the outsides of the two sides (3, 4) respectively, characterized in that a hinge is fitted on the inner side of the door (2) in the region of each of the upper part (7) and the underpart (6), the hinge consisting of a door hinge part (10) rotatably attached to a corresponding housing hinge pan (9) by means of a pin (11), in that the housing hinge part (9) forms one end of a rod (15) which is mounted to move axially perpendicular to the closing plane of the door (2) in a lower bearing body (14) fixed to a lower sheet metal frame (12) fitted in the underpart (6) or an upper bearing body (14) fixed to an upper sheet metal frame (36) fitted in the upper part (7), and in that a horizontal spring-like means (17) is so fixed at one end to the lower sheet metal frame (12) in the region of the lower hinge and at the other end to the door (2) that a predetermined is exerted from the inside of the cabinet against the lower part of the door (2) even in the closed state of the door (2).

2. A cabinet according to claim 1, characterized in that the spring-like means is in the form of a gas spring (17), which is fitted rotatably on an attachment bracket (38) which is fixed to the lower sheet metal frame (12), wherein the point of attachment of the gas spring (17) is located in alignment with the axis of the rod (15) between the pivot point of the hinge (9, 10) and the lower sheet metal frame (12) and the other end of the horizontal gas spring (17) is rotatably connected to a bearing (18) which is fitted to the door (2) between the hinge and the middle of the door (2).

3. A cabinet according to claim 1 or 2, characterized in that a connecting lever (19) rotatably mounted on a support bracket (22) fixed to the door (2) has a slot (20) in which a stud (21) engages, the stud being fixed vertically on an attachment bracket (38) attached to the lower sheet metal frame (12), wherein the bearing bracket (22) is located between the door hinge part (10) and the outer edge (43) of the door (2) and the stud (21) is fixed above or below the hinge parts (9, 10) in line with the axis of the rod (15).

4. A cabinet according to any of claims 1 to 3, characterized in that a continuous strip (27) is fitted on the front ends of the two sides (3, 4) and on the door (2) at those place on which the front ends of the two sides (3, 4) bear on the door (2), wherein the two strips lie in register in the closed state of the door (2) and in that they hold together in releasable manner when pressed together, by virtue of the special formation of the two strips (27).

5. A cabinet according to any of claims 1 to 4, characterized in that a lock (8) operating on each of its two sides on a push rod (23) is located on the door (2) in each of the regions of the underpart (6) and the upper part (7), wherein the two push rods (23) each have a support (24) fixed to the door (2) and project through a bore (26) of a bracket (25) fixed to the lower (12) or upper (36) sheet metal frame in the closed state of the door (2) and the locked state of the lock (8).

6. A cabinet according to any of claims 1 to 5, characterized in that a bearing block (33) is fitted on the lower (12) and upper sheet metal frame (36) at the end remote from the hinges (9, 10), on which bearing block a lever (28) is rotatably mounted by a pin (39), in that the lever (28) is provided with a curve (29) on one side of the pin (39) which bears against a rubber plate (30) fitted on the respective sheet metal frame (12, 36), in that the lever (28) has a receiving opening (31) on the other side of the pin (39), in which opening a stud (32) fixed to the push rod (23) so engages that the lever (28) is pressed against the rubber plate (30) by the movement of the push rod (23) out of the bore (26) of the bracket (25).

7. A cabinet according to any of claims 1 to 6, characterized in that a space (40) is provided in the underpart (6) between the lower sheet metal frame (12) and in the upper part (7) between the upper sheet metal frame (36) on the respective side facing the door (2), for reception of the hinge parts (9, 10), the bracket (25), the gas spring (17), etc.

8. A cabinet according to any of claims 1 to 7, characterized in that the lock (8), the supports (24) of the push rods (23), the support brackets (22), etc. are fixed on a common sheet metal plate (41), which is fixed on the inside of the door (2) in the region of the underpart (6) or of the upper part (7).

9. A cabinet according to any of claims 1 to 8, characterized in that the door (2) and all sides (3, 4, 5) are provided with opaque foil (13) on the inside in the region of the underpart and the upper part (7).

## Revendications

1. Vitrine (1), pour la présentation d'articles, possédant plusieurs faces latérales (2-5) en matériau transparent, une partie inférieure (6) en forme de socle et une partie supérieure (7) constituant la face supérieure, au moins une partie latérale ayant la forme d'une porte (2) pivotante, liée à la vitrine (1) par des charnières adéquates telles que les surfaces avant de deux faces latérales (3, 4) opposées butent contre le côté intérieur de la porte (2) dans la zone de son bord, les arêtes extérieures (43, 44) opposées de la porte (2) assurant respectivement la fermeture en affleurant avec les côtés extérieurs des deux faces latérales (3, 4)
caractérisée en ce que
sur le côté intérieur de la porte (2), dans la zone de la partie supérieure (7) et de la partie inférieure (6), respectivement, est fixée une charnière composée d'une partie (10) charnière de porte, reliée par un goujon (11) à une partie (9) charnière de boîtier associée, avec possibilité de rotation,
en ce que la partie (9) charnière de boîtier forme une extrémité d'une tige (15) qui est montée, avec possibilité de translation axiale perpendiculaire au plan de fermeture de la porte (2), dans un bâti (14) de palier installé dans un châssis en tôle inférieur (12) dans la partie inférieure (6) et dans un châssis en tôle supérieur (36) dans la partie supérieure (7), et
en ce qu'un moyen (17) en forme de ressort horizontal est fixé, d'un côté, au châssis en tôle inférieur (12) dans la zone de la charnière inférieure et, de l'autre côté, à la porte (2) de telle manière que, dès que la porte (2) est dans l'état fermé, il s'exerce une pression prédéterminée dirigée de l'intérieur de la vitrine contre la partie inférieure de la porte (2).

2. Vitrine selon la revendication 1,
caractérisée en ce que
le moyen (17) en forme de ressort est constitué par un ressort à pression de gaz, fixé avec possibilité de tourner à une équerre de fixation (38) qui est reliée de manière fixe au châssis en tôle inférieur (12), le point de fixation du ressort (17) à pression de gaz se trouvant aligné avec précision avec l'axe de la tige (15) entre le pivot de la charnière (9, 10) et le châssis en tôle inférieur (12), et l'autre côté du ressort (17) à pression de gaz étant relié avec possibilité de rotation à un palier (18) fixé à la porte (2) entre la charnière et le milieu de la porte (2).

3. Vitrine selon l'une des revendications 1 ou 2,
caractérisée en ce que
un levier de guidage (19) monté avec possibilité de rotation sur une équerre palier (22) fixée à la porte (2) présente un trou oblong (20), dans lequel est engagée une cheville (21) fixée perpendiculairement et solidement à une équerre de fixation (38) reliée au châssis en tôle inférieur (12), l'équerre palier (22) se trouvant entre la partie (10) charnière de porte et l'arête extérieure (43) de la porte (2) et la cheville (21) se trouvant au-dessus ou au-dessous des parties charnière (9, 10) alignée avec précision avec l'axe de la tige (15).

4. Vitrine selon l'une des revendications 1 à 3,
caractérisée en ce que
une bande continue (27) est installée, respectivement, sur les surfaces avant des deux faces latérales (3, 4) et sur la porte (2) aux endroits où les surfaces avant des deux faces latérales (3, 4) sont en contact étroit avec la porte (2), les deux bandes (27) étant appliquées l'une sur l'autre avec un bon alignement lorsque la porte (2) est fermée, et en ce que la constitution particulière des deux bandes (27) fait que celles-ci sont reliées l'une à l'autre par enclenchement de manière amovible, lorsqu'elles sont pressées l'une sur l'autre.

5. Vitrine selon l'une des revendications 1 à 4,
caractérisée en ce que
sur la porte (2) dans la zone de la partie inférieure (6) et de la partie supérieure (7) respectivement, est fixée une serrure (8) actionnant une barre coulissante (23) vers chacun des deux côtés, les deux barre coulissantes (23) présentant respectivement un logement (24) fixé sur la porte et, dans l'état fermé de la porte (2) et lorsque la serrure (8) est fermée à clé respectivement, font saillie par un trou (26) d'une équerre (25) solidement fixée sur le châssis inférieur (12) et sur le châssis supérieur (36).

6. Vitrine selon l'une des revendications 1 à 5,
caractérisée en ce que
sur le châssis en tôle inférieur (12) et le châssis en tôle supérieur (36) du côté opposé aux charnières (9, 10) respectivement est placé un support de palier (33), auquel un levier (28) est fixé par un boulon (39) avec possibilité de tourner,
en ce que, du côté du boulon (39), le levier (28) est pourvu d'une partie courbe (29) qui porte sur la plaque de caoutchouc (30) fixée aux châssis en tôle respectifs (12, 36),
en ce que, de l'autre côté du boulon (39), le levier (28) présente une ouverture réceptrice (31), dans laquelle s'engage une cheville (32) fixée à la barre coulissante (23), de sorte que le levier (28) est pressé contre la plaque de caoutchouc (30) par le déplacement de la barre coulissante (23) hors du trou (26) de l'équerre (25).

7. Vitrine selon l'une des revendications 1 à 6,
caractérisée en ce que,
dans la partie inférieure (6) entre le châssis en tôle inférieur (12) et dans la partie supérieure (7) entre le châssis en tôle supérieur (36), respectivement, sur le côté dirigé vers la porte (2) un espace (40) est prévu pour recevoir les parties charnières (9, 10), l'équerre (25), le ressort à pression de gaz (17), etc.

8. Vitrine selon l'une des revendications 1 à 7,
caractérisée en ce que,
la serrure (8), les logements (26) des barres coulissantes (23), les équerres de palier (22), etc. sont fixés sur une plaque (41) de tôle commune, qui est fixée elle-même au côté intérieur de la porte (2) dans la zone de la partie inférieure (6) et de la partie supérieure (7).

9. Vitrine selon l'une des revendications 1 à 8,
caractérisée en ce que,
dans la zone de la partie inférieure (6) et de la partie supérieure (7), la porte (2) et toutes les faces latérales (3, 4, 5) sont revêtues du côté intérieur d'un film opaque (13).
